# EUROPÄISCHE PATENTSCHRIFT

(11) **EP 2 473 812 B1**
(45) Veröffentlichungstag und Bekanntmachung des Hinweises auf die Patenterteilung: **02.10.2013**
(21) Anmeldenummer: 10745556.0
(22) Anmeldetag: 14.08.2010
(51) Int. Cl.: F41A 25/02, F41A 3/90, F41A 25/04, F41A 25/16

(54) **WAFFENRÜCKLAUFSYSTEM**
WEAPON RECOIL SYSTEM
SYSTÈME DE RECUL POUR UNE ARME

(30) Priorität: 01.09.2009 DE 102009039548
(43) Veröffentlichungstag der Anmeldung: 11.07.2012
(73) Patentinhaber: Rheinmetall Waffe Munition GmbH, 29345 Unterlüss (DE)
(72) Erfinder: KOHNEN, Norbert, 41751 Viersen (DE)
(74) Vertreter: Dietrich, Barbara
(86) Internationale Anmeldenummer: PCT/EP2010/005011
(87) Internationale Veröffentlichungsnummer: WO 2011/026561

(56) Entgegenhaltungen:
- EP-A1- 1 811 261
- DE-A1- 2 921 542
- DE-A1-102006 014 155
- US-A- 2 413 703
- US-A- 4 108 046

## Beschreibung

Die Erfindung beschäftigt sich mit einem zurücklaufenden Waffenrohr und dessen Abbremsen während und nach der Schussabgabe über einen bestimmten Rücklauf- /Vorlaufweg.

Bekanntlich wirken die bei einem Schuss entstehenden Antriebskräfte auf das Geschoss und auf das Waffenrohr. Bei starren Waffenrohren muss diese Kraft von den abstützenden Bauteilen aufgenommen werden.

Die DE 10 2007 051 246 A1 offenbart eine Rohrwaffe mit einem in einer Waffenaufnahme oder Wiege gelagerten Waffenrohr und eine Rohrabstützung. Dabei wird ein ungehinderter Rücklauf des Waffenrohres gewährleistet, aber radialen Schwingungen oder Verbiegungen des Waffenrohres mittels der Abstützelemente entgegengewirkt.

Aus der DE 10 2007 050 014 A1 ist eine weitere Waffenrohrlagerung mit einem Rohrführungsgehäuse zwischen Waffenrohr und Waffengehäuse bekannt. Die Lagerung des Waffenrohres im vorderen Bereich lässt eine bewegliche Rohrführung zu und wird durch wärmeunabhängigen Stahl gebildet. Die hintere Lagerung am Ende des Waffenrohres sollte dabei so weit wie möglich entfernt von der vorderen eingebunden sein, um so Richtungsfehler zu vermeiden.

Werden die Rücklaufkräfte zu groß, wählt man ein zurücklaufendes Rohr, dem durch die Gaswirkung eine kinetische Energie mitgeteilt wird und bremst es während und nach der Schussabgabe über einen bestimmten Rücklaufweg, mit einer Bremsvorrichtung solange ab, bis die kinetische Energie abgebaut ist. Nach Beendigung der Bremsung wird das Waffenrohr mit einer Vorholeinrichtung, mechanisch, Feder oder pneumatisch, wieder in die vordere Position gebracht. Das Spannen dieser Vorholeinrichtung erfolgt während des Waffenrücklaufes.

Eine Waffenrohrbremse auf Basis eines Bremskolbens beschreibt die DE 102 32 014 A1, eine Waffenrücklaufbremse mit Vorlaufdämpfung die DE 38 24 153 A1.

Aus der DE 10 2006 014 155 A1 ist ein hydropneumatisches Brems- und Vorholsystem für Rohrrücklaufgeschütze bekannt, bei dem auf Änderungen unterschiedlicher Schießparameter eingehend vorgeschlagen wird, anstelle des Bremszylinders einen Arbeitszylinder einzubinden. Der Arbeitszylinder ist hierbei über ein separates steuerbares Druckbegrenzungsventil mit einem Hydraulikspeicher verbunden, sodass sich beim Rücklauf des entsprechenden Geschützrohres ein im Wesentlichen konstanter Bremskraftverlauf ergibt.

Die Erfindung stellt sich die Aufgabe, ein Waffenrücklaufsystem aufzuzeigen, das mit geringem Bauvolumen auskommend den Abbau der kinetischen Energie des zurücklaufenden Waffenrohres und ein Vorholen in Schussposition realisiert.

Gelöst wird die Aufgabe durch die Merkmale des Patentanspruchs 1. Vorteilhafte Ausgestaltungen sind in den Unteransprüchen aufgeführt.

Der Erfindung liegt die Idee zugrunde, eine relativ einfache Rücklaufkonstruktion ohne die bisher erforderlichen Regeleinrichtungen in den hydraulischen Rohrbremsen zu konzipieren. Dazu stützt sich das Waffenrohr auf einem Druckgaspolster ab. In dieser vorderen Position wird das Waffenrohr gehalten. Durch die Schussabgabe wird dem Waffenrohr kinetische Energie zugeführt. Diese Energie ist am Ende des Rücklaufs als Volumenänderungsarbeit in dem Gaspolster gespeichert. Ein mit dem Waffenrohr fest verbundener Kolben befindet sich in einem mit einer Flüssigkeit gefüllten Raum. Dieser Kolben wird beim Rohrrücklauf und beim Rohrvorlauf durch die Flüssigkeit gezogen und ist so gestaltet, dass beim Rohrrücklauf ein großer Querschnitt für das Strömen der Flüssigkeit offen ist, sodass ein relativ geringer Staudruck entsteht. Beim Rohrvorlauf hingegen ist nur ein kleiner Querschnitt offen, sodass ein großer Staudruck entsteht. Das gespannte Gaspolster drückt bzw. schiebt das Waffenrohr mit relativ konstanter Geschwindigkeit wieder in die vordere Position. Die Volumenänderungsarbeit des Gases wird während des Vorlaufes an einer Drosselstelle in Wärmeenergie umgewandelt. - Es wird somit eine relativ einfache Rücklaufsystemkonstruktion ohne die bisher erforderlichen Regeleinrichtungen in den hydraulischen Rohrbremsen geschaffen, wobei sich das Waffenrohr auf dem Druckgaspolster (im Druckzylinder) abstützt.

Da die Energieumwandlung nun erst im Rohrvorlauf geschieht und hier eine relativ konstante Antriebskraft des Druckgases zur Verfügung steht, kann auf die erforderlichen Regeleinrichtungen verzichtet werden. Es können kompakte Waffen geschaffen werden, da alle Funktionsgruppen konzentrisch um das Waffenrohr gruppierbar sind. Zudem ist die Anzahl der Bauteile minimierbar.

Der Anfangsdruck des Gaspolsters kann zur Anpassung an unterschiedliche Ladungen variiert und / oder Kaliber angepasst werden, um die Waffenbelastung möglichst gering zu halten. Eine Nutzung bei Klein- und Mittelkaliberwaffen als auch Großkaliberwaffen ist denkbar.

Anhand eines Ausführungsbeispiels mit Zeichnung soll die Erfindung näher erläutert werden. Die hier dargestellte Ausführung zeigt eine Granatwerferwaffe, ist aber nicht auf diese Anwendung beschränkt.

Es zeigt:
- Fig. 1: eine schematische Darstellung einer Waffe mit Waffenrücklaufsystem - perspektivisch von hinten,
- Fig. 2: eine perspektivische Ansicht der Waffe in teilweise aufgeschnittener Darstellung - perspektivisch von vorne,
- Fig. 3: eine seitliche Schnittdarstellung der Waffe mit dem Waffenrücklaufsystem.

Fig. 1 zeigt Teile einer Waffe 1 mit einem Waffenrohr 2 und einem Waffenrücklaufsystem 3, bestehend zumindest aus einem Druckbehälter 4 und einem Druckzylinder 5 mit Druckkolben (11). Ein Waffengehäuse 6 dient zur Aufnahme des Waffenrohres 2 und ist bevorzugt von einem Kühlkörper 7 zumindest im Bereich des Patronenlagers des Waffenrohres 2 umschlossen.

Fig. 2 zeigt eine weitere Ansicht der Waffe 1 in einer teilweise aufgeschnittenen Darstellung,

Fig. 3 den Komplettaufbau des Waffenrücklaufsystems 3 in einer Schnittdarstellung. Das Waffenrohr 2 ist im Waffengehäuse 6 axial verschiebbar geführt, wobei in einer bevorzugten Ausführung das Waffengehäuse 6 selbst so gestaltet ist, dass bei eingebautem Waffenrohr 2 zwischen den Rohrführungsseiten ein Raum 20 im Kreisringquerschnitt entsteht und ab dem Waffenrohrende ein weiterer zylindrischer Raum 21 gebildet wird, sodass der Druckzylinder 5 an das Waffenrohrende einfach und leicht anbindbar ist. Der Raum 20 bildet seinerseits in einfacher Art und Weise einen mit einem Bremsfluid gefüllten Bremszylinder 9.

Das Waffenrohrende ist mit dem Kolben 11 und Führungsteilen und Dichtungen 10, 12 zur Komprimierung eines Gaspolsters im Druckzylinder 5 verbunden, und im mittleren Bereich mit einem Ringkolben 13 mit Durchströmkanälen. Eine mittels einer Feder 8 betätigbare Hülse 17 (Schiebehülse) verschließt diese Kanäle bei Stillstand und Rohrvorlauf. Beim Rücklauf des Waffenrohres 2 wird diese Hülse 17 vom strömenden Fluid verschoben, sodass die Kanäle geöffnet sind. Zur Sicherstellung der Dichtheit des Systems 3 ist ein weiteres Führungs- und Dichtsystem eingebunden und mit 15 gekennzeichnet. Der Kolben 11 ist so gestaltet, dass beim Rohrrücklauf ein großer Querschnitt für das Strömen der Flüssigkeit offen ist und ein relativ geringer Staudruck entsteht, beim Rohrvorlauf hingegen nur ein kleiner Querschnitt offen ist, sodass ein großer Staudruck entsteht.

Der am Waffengehäuse 6 anflanschbare Druckbehälter 4 enthält das vorgesehene Druckgasvolumen. Ein Wärmeausgleichsystem 16 im Druckbehälter 4 dient zur Kompensierung der Änderung des Flüssigkeitsvolumens durch den Temperatureinfluss.

Mit 20 ist eine zu verschießende Munition gekennzeichnet.

## Patentansprüche

1. Waffenrücklaufsystem (3), bestehend zumindest aus einem Druckbehälter (4) und einem Druckzylinder (5) mit Druckkolben (11), für ein im Waffengehäuse (6) axial verschiebbares Waffenrohr (2), wobei
- das Waffenrohrende mit dem Druckkolben (11) zur Komprimierung eines Gaspolsters im Druckzylinder (5) verbunden, ist, **dadurch gekennzeichnet dass** das Waffenrohrende im mittleren Bereich mit einem Ringkolben (13) mit Durchströmkanälen für ein Bremsfluid verbunden ist, und
- eine mittels Feder (8) betätigbare Hülse (17) diese Kanäle bei Stillstand sowie Rohrvorlauf verschließt und beim Rücklauf des Waffenrohres (2) diese Hülse (17) von dem strömenden Fluid verschoben und damit die Kanäle geöffnet werden.

2. Waffenrücklaufsystem nach Anspruch 1, **dadurch gekennzeichnet, dass** der Ringkolben (13) so gestaltet ist, dass beim Rohrrücklauf ein großer Querschnitt für das Strömen der Flüssigkeit offen ist, wodurch ein relativ geringer Staudruck entsteht, und beim Rohrvorlauf hingegen nur ein kleiner Querschnitt offen ist, sodass ein großer Staudruck entsteht.

3. Waffenrücklaufsystem nach Anspruch 1 oder 2, **dadurch gekennzeichnet, dass** das Waffengehäuse (6) selbst so gestaltet ist, dass bei eingebautem Waffenrohr (2) zwischen den Rohrführungsseiten ein Raum (20) im Kreisringquerschnitt entsteht, der einen Bremszylinder (9) nachbildet.

4. Waffenrücklaufsystem nach einem der Ansprüche 1 bis 3, **dadurch gekennzeichnet, dass** ab dem Waffenrohrende ein weiterer zylindrischer Raum (21) gebildet wird, sodass ein einfacher Anbau des Druckzylinders (5) ermöglicht wird.

5. Waffenrücklaufsystem nach einem der Ansprüche 1 bis 4, **dadurch gekennzeichnet, dass** der am Waffengehäuse (6) anflanschbare Druckbehälter (4) das vorgesehene Druckgasvolumen enthält.

6. Waffenrücklaufsystem nach Anspruch 5 **dadurch gekennzeichnet, dass** der Anfangsdruck des Gaspolsters zur Anpassung an unterschiedliche Ladungen variiert und / oder Kaliber angepasst werden kann.

7. Waffenrücklaufsystem nach einem der Ansprüche 1 bis 6, **dadurch gekennzeichnet, dass** ein Wärmeausgleichsystem (16) im Druckbehälter (4) zur Kompensierung der Änderung des Flüssigkeitsvolumens durch den Temperatureinfluss dient.

8. Waffenrücklaufsystem nach einem der Ansprüche 1 bis 7, **dadurch gekennzeichnet, dass** das Waffengehäuse (6) im Bereich des Patronenlagers bevorzugt von einem Kühlkörper (7) umschlossen ist.

## Claims

1. Weapon recoil system (3), consisting at least of a pressure vessel (4) and a pressure cylinder (5) with a pressure piston (11), for a weapon barrel (2) that is axially displaceable in the weapon housing (6), wherein
- the end of the weapon barrel is connected to the pressure piston (11) for compressing a gas cushion in the pressure cylinder (5), **characterized in that** the end of the weapon barrel is connected in the middle region to an annular piston (13) with through-flow channels for a braking fluid, and
- a sleeve (17) that can be actuated by means of a spring (8) closes these channels when the barrel is at a standstill and is advanced and this sleeve (17) is displaced by the flowing fluid when the weapon barrel (2) is recoiled, and the channels are thereby opened.

2. Weapon recoil system according to Claim 1, **characterized in that** the annular piston (13) is designed such that, when the barrel is recoiled, a large cross section is open for the flowing of the liquid, whereby a relatively small back pressure is produced, whereas, when the barrel is advanced, only a small cross section is open, so that a great back pressure is produced.

3. Weapon recoil system according to Claim 1 or 2, **characterized in that** the weapon housing (6) is itself designed such that, with a built-in weapon barrel (2), a space (20) that resembles a braking cylinder (9) is produced between the barrel guiding sides in the circular ring cross section.

4. Weapon recoil system according to one of Claims 1 to 3, **characterized in that** from the end of the weapon barrel there is formed a further cylindrical space (21), so that simple attachment of the pressure cylinder (5) is made possible.

5. Weapon recoil system according to one of Claims 1 to 4, **characterized in that** the pressure vessel (4) that can be flange-mounted on the weapon housing (6) contains the intended volume of compressed gas.

6. Weapon recoil system according to Claim 5, **characterized in that** the initial pressure of the gas cushion can be varied to adapt to different charges and/or the calibre can be adapted.

7. Weapon recoil system according to one of Claims 1 to 6, **characterized in that** a heat equalizing system (16) in the pressure vessel (4) serves for compensating for the changing of the volume of liquid due to the influence of temperature.

8. Weapon recoil system according to one of Claims 1 to 7, **characterized in that** the weapon housing (6) is preferably enclosed by a heat sink (7) in the region of the firing chamber.

## Revendications

1. Système de recul pour une arme (3) constitué d'au moins un réservoir de pression (4) et d'un cylindre de pression (5) avec un piston de pression (11), pour un tube d'arme (2) pouvant être déplacé axialement dans le boîtier d'arme (6),
- l'extrémité du tube d'arme étant connectée au piston de pression (11) pour comprimer un coussin de gaz dans le cylindre de pression (5), **caractérisé en ce que** l'extrémité du tube d'arme est connectée dans la région centrale à un piston annulaire (13) avec des canaux d'écoulement pour un fluide de freinage, et
- une douille (17) pouvant être actionnée au moyen d'un ressort (8) ferme ces canaux à l'état de repos ainsi que lors de l'avance du tube et, lors du recul du tube d'arme (2), cette douille (17) est déplacée par l'écoulement de fluide et par conséquent les canaux sont ouverts.

2. Système de recul pour une arme selon la revendication 1, **caractérisé en ce que** le piston annulaire (13) est configuré de telle sorte que lors du recul du tube, une grande section transversale soit ouverte pour l'écoulement du fluide, de sorte qu'une pression de compression relativement plus faible se produise, et que lors de l'avance du tube, par contre, seulement une petite section transversale soit ouverte, de sorte qu'il se produise une grande pression de compression.

3. Système de recul pour une arme selon la revendication 1 ou 2, **caractérisé en ce que** le boîtier d'arme (6) est configuré lui-même de telle sorte que lorsque le tube d'arme (2) est monté, il se crée entre les côtés de guidage du tube un espace (20) de section transversale annulaire circulaire qui constitue un cylindre de freinage (9).

4. Système de recul pour une arme selon l'une quelconque des revendications 1 à 3, **caractérisé en ce qu'**à partir de l'extrémité du tube d'arme est formé un autre espace cylindrique (21), de telle sorte que le cylindre de pression (5) puisse être facilement monté.

5. Système de recul pour une arme selon l'une quelconque des revendications 1 à 4, **caractérisé en ce que** le réservoir de pression (4) pouvant être bridé sur le boîtier d'arme (6) contient le volume de gaz sous pression prévu.

6. Système de recul pour une arme selon la revendication 5, **caractérisé en ce que** la pression initiale du coussin de gaz peut être variée pour s'adapter à différentes charges et/ou peut être adaptée au calibre.

7. Système de recul pour une arme selon l'une quelconque des revendications 1 à 6, **caractérisé en ce qu'**un système d'équilibrage thermique (16) dans le réservoir de pression (4) sert à compenser la variation du volume de fluide sous l'influence de la température.

8. Système de recul pour une arme selon l'une quelconque des revendications 1 à 7, **caractérisé en ce que** le boîtier d'arme (6) est de préférence entouré par un corps de refroidissement (7) dans la région de la chambre à cartouche.
